# EUROPÄISCHE PATENTSCHRIFT

(11) **EP 0 896 108 B1**
(45) Veröffentlichungstag und Bekanntmachung des Hinweises auf die Patenterteilung: **21.04.2004**
(21) Anmeldenummer: 98111670.0
(22) Anmeldetag: 25.06.1998
(51) Int. Cl.: E04C 5/12, E04C 5/08, E04G 21/12, E01D 19/14

(54) **Verfahren zum Einbauen und Spannen eines freigespannten Zugglieds und Vorrichtung zum Durchführen des Verfahrens**
Method for installing and tensioning a free tendon, and device for carrying out the method
Procédé de pose et de mise en tension d'un membre de précontrainte libre, et dispositif pour la mise en oeuvre du procédé

(30) Priorität: 05.08.1997 DE 19733822
(43) Veröffentlichungstag der Anmeldung: 10.02.1999
(73) Patentinhaber: Dywidag-Systems International GmbH, 85609 Aschheim (DE)
(72) Erfinder:
(74) Vertreter: Patentanwälte Möll und Bitterich

(56) Entgegenhaltungen:
- EP-A- 0 715 040
- DE-A- 3 437 108
- US-A- 5 632 088

## Beschreibung

Die Erfindung betrifft ein Verfahren zum Einbauen und Spannen eines freigespannten Zugglieds, insbesondere eines Schrägseils für eine Schrägseilbrücke, sowie eine Vorrichtung zum Durchführen des Verfahrens.

Zugglieder, wie sie im Bauwesen zur Verankerung von Bauteilen, insbesondere als Schrägseile für Schrägseilbrücken verwendet werden, bestehen aus einem Bündel von Einzelelementen, wie Stahldrähten oder -litzen. Die Einzelelemente sind im freien Bereich des Zugglieds gemeinsam in einer rohrförmigen Umhüllung angeordnet; sie werden zur Verankerung längsbeweglich durch die betreffenden Bauteile hindurchgeführt und an deren der Eintrittsstelle gegenüberliegenden Seite verankert. Die Verankerungen bestehen jeweils aus Ankerscheiben mit Bohrungen, durch welche die Einzelelemente hindurchgeführt und gegenüber denen sie z.B. mittels mehrteiliger Ringkeile verankert sind. Die rohrförmige Umhüllung kann im freien Bereich des Zugglieds aus einem Kunststoffrohr, z.B. aus Polyethylen (PE), oder aus einem Stahlrohr bestehen; im Verankerungsbereich besteht sie meist aus einem Ankerrohr aus Stahl. Der Hohlraum zwischen den Einzelelementen und der rohrförmigen Umhüllung kann, wenn die Einzelelemente selbst gegen Korrosion geschützt sind, unverfüllt bleiben oder nach dem Spannen der Einzelelemente mit einer Korrosionsschutzmasse, z.B. Fett, oder mit einem erhärtenden Material, z.B. Zementmörtel, ausgepreßt werden.

Vor allem bei Schrägseilen von Schrägseilbrücken besteht ein Problem darin, die schweren Seile in der notwendigen Schräglage zwischen ihren Verankerungen im Fahrbahnträger und in oft großer Höhe im Pylon einzubauen. Es gibt eine Reihe von Verfahren, die Schrägseile auf der Arbeitsebene, also beispielsweise auf der Fahrbahntafel des bereits fertiggestellten Brückenteils zusammenzubauen und mittels entsprechender Hebezeuge in die erforderliche Schräglage zu heben oder auf Gerüsten eine schräge Lehre für die Montage der Schrägseile zu schaffen und die auf dieser Lehre liegenden Einzelelemente in das Hüllrohr einzufädeln. Schließlich ist es auch bekannt, die Einzelelemente frei gespannt zu einem Bündel zusammenzufügen und die rohrförmige Umhüllung erst danach aufzubringen. In jedem Falle müssen die Einzelelemente in die unteren und oberen Verankerungsvorrichtungen eingefädelt werden, bevor sie gespannt werden können.

Um das durch das Ausfüllen des Hohlraumes zwischen den Einzelelementen und der rohrförmigen Umhüllung durch ein Korrosionsschutzmaterial auftretende Gewicht zu vermeiden, werden als Einzelelemente für derartige Zugglieder vielfach Litzen aus Stahldrähten verwendet, die zum Korrosionsschutz mit Fett umhüllt und von einem PE-Mantel umgeben sind. Während solche PE-ummantelten Litzen in gleicher Weise als Zugglieder verwendet werden können wie blanke Litzen, ist es erforderlich, diesen PE-Mantel im Bereich der Verankerungen zu entfernen, damit die zur Verankerung verwendeten Keile unmittelbar an den Litzen angreifen können. Aus Gründen des Korrosionsschutzes ist es vor allem bei Zuggliedern, bei denen der Hohlraum im Verankerungsbereich unverfüllt bleibt, wichtig, den PE-Mantel von der Litze so zu entfernen, daß der verbliebene PE-Mantel im Endzustand, also bei der gespannten Litze, möglichst dicht an den jeweiligen Verankerungskeilen endet, und zwar unabhängig von Toleranzen beim Ablängen und von Bauungenauigkeiten.

In diesem Zusammenhang ist eine Vorrichtung zum Aufschneiden einer ein Spannglied umgebenden Umhüllung aus Kunststoff mit einer ein Messer mit einer Schneidkante haltenden Einrichtung bekannt geworden, die in einem auf dem ummantelten Spannglied drehbar angeordneten Gehäuse angeordnet ist (EP 0 715 040 A1). Diese Vorrichtung kann auf einem bereits positionierten, d. h. in eine Verankerungsvorrichtung eingeführten ummantelten Spannglied so angesetzt werden, dass die Schneidkante des Messers in die zum Ansetzen eines Verankerungskeils bestimmte konische Bohrung hineinreicht und durch Drehen der Vorrichtung einen ringförmigen Schnitt in der Ummantelung erzeugt, so dass diese nach dem Entfemen der Vorrichtung von dem über die Verankerungsvorrichtung hinausragenden Ende des Spannglieds abgezogen werden kann.

Vor diesem Hintergrund liegt der Erfindung die Aufgabe zugrunde, eine Möglichkeit zu schaffen, um dieses Ziel, einen möglichst geringen Abstand des Endes des PE-Mantels zu den Verankerungskeilen im Gebrauchszustand des Zugglieds, mit möglichst geringem Aufwand und möglichst großer Sicherheit zu erreichen und dabei Toleranzen, Meßfehler oder dergleichen von vornherein auszuschließen.

Die Erfindung wird durch die im Anspruch 1 angegebenen Verfahrensmerkmale gelöst; Gegenstand der Erfindung ist auch eine Vorrichtung zum Durchführen des Verfahrens gemäß Anspruch 7.

Vorteilhafte Weiterbildungen ergeben sich aus den Unteransprüchen.

Der Grundgedanke der Erfindung besteht darin, den PE-Mantel erst im Zuge des Spannvorganges zu entfernen, und zwar zugleich mit dem Spannen der betreffenden Litze über die Länge des beim Spannen am Spannende auftretenden Dehnweges. Hierdurch werden die geometrischen Unsicherheiten eliminiert, die auftreten können, wenn der PE-Mantel bereits vor dem Einbau der Litzen entfernt wird.

Erfindungsgemäß wird hierzu am Spannende der Litze, also dort, wo die Spannpresse zum Spannen angesetzt wird und der Dehnweg auftritt, ein Schälwerkzeug angeordnet, das an dem PE-Mantel der Litze angreift. Das Schälwerkzeug kann im einfachsten Fall ein Messer oder dergleichen sein, mit dem während einer Spannpause der PE-Mantel aufgeschlitzt wird; in besonders vorteilhafter Weise besteht das Schälwerkzeug aus einem ortsfest gehaltenen Werkzeug, durch das der Mantel bei der infolge des Spannens auftretenden Längung der Litze abgeschält, zumindest in Längsrichtung aufgeschlitzt wird, so daß er danach durch einen einfachen Querschnitt vollständig von der Litze gelöst und entfernt werden kann.

Die Erfindung macht dabei teilweisen Gebrauch von der Lehre der DE 34 37 108 C2, die eine Vorrichtung und ein Verfahren zur Montage eines gattungsgemäßen Zuggliedes betrifft. Dabei wird zum Einbauen und späteren Spannen der Einzelelemente eines Schrägseils ein Spannstuhl mit einer vor der Ankerscheibe liegenden und mittels einer Stützkonstruktion gegenüber dem Bauteil abgestützten Zwischenverankerungsplatte verwendet. Diese Platte weist Bohrungen für den Durchtritt und die Zwischenverankerung der Einzelelemente auf, die sich jeweils an der der Ankerscheibe zugewandten Seite der Platte in einem an dieser befestigten Rohrstück fortsetzt, auf das jeweils ein Ringkeil unter federnder Aufweitung aufschiebbar ist.

Mit einem solchen Spannstuhl gelingt es, die Litzen jeweils durch einen Ringkeil hindurch einziehen oder einschieben zu können, ohne daß befürchtet werden muß, daß die Litzen bzw. deren Beschichtung durch die Zähne der Keile beschädigt oder gar die Keile vorzeitig in die konische Bohrung hineingezogen und damit die Litzen vorzeitig blockiert würden.

Erfindungsgemäß kann zum Spannen der Litzen ebenfalls ein derartiger Spannstuhl verwendet werden, demgegenüber die Schälwerkzeuge abgestützt werden. Um zu erreichen, daß der PE-Mantel möglichst bis an den Keil hin entfernt werden kann, muß die Schneide der Schälwerkzeuge soweit als möglich bis an die Oberfläche der Ankerscheibe heranreichen. Um während dieser Manipulationen den späteren Verankerungskeil schon verfügbar zu haben, kann er auf das rohrförmige Schälwerkzeug aufgesetzt werden, das dann, wenn der Abschälvorgang der Litze beendet ist, durch die Bohrung in der Stützplatte des Spannstuhls zurückgezogen wird. Damit wird Platz frei, um den Verankerungskeil von dem Schälwerkzeug herunter auf die Litze schieben zu können.

Die Erfindung wird nachstehend anhand eines in der Zeichnung dargestellten Ausführungsbeispiels näher erläutert. Es zeigt
- Fig. 1: einen schematischen Längsschnitt der Verankerung A eines Schrägseils an der Spannseite, z.B. am oberen Ende eines Pylons,
- Fig. 2: eine entsprechende Darstellung der Verankerung B an der gegenüberliegenden Verankerungsseite, z.B. am Fahrbahnträger,
- Fig. 3: eine schematische Darstellung des Spann- und Abschälvorganges mit einem Spannstuhl,
- Fig. 4: eine Draufsicht auf die Stuhlplatte entlang der Linie IV-IV in Fig. 3,
- Fig. 5: eine schematische Darstellung der Verankerung einer abgeschälten Litze durch Ablassen und
- Fig. 6: eine schematische schrägbildliche Ansicht eines Schälwerkzeuges.

Die schematischen Darstellungen der Fig. 1 und 2 zeigen die beiden Endverankerungen eines Schrägseils einer Schrägseilbrücke, nämlich die Verankerung an der - oberen - Spannseite A an der Spitze eines Pylons und die Verankerung an der - unteren Verankerungsseite B am Fahrbahnträger. Dabei wird das Schrägseil durch zwei Litzen 1a und 1b symbolisiert, die in der Praxis Teil eines Bündels aus einer beliebigen Anzahl von Litzen sind. Gemäß der Vorgabe der Erfindung bestehen die Litzen 1a, 1b aus hochfesten Stahldrähten, die galvanisiert, gefettet und jeweils mit einem PE-Mantel 2a, 2b umgeben sind.

In dem - nicht dargestellten - freien Bereich zwischen den Verankerungen A und B verläuft das Schrägseil in einer rohrförmigen Umhüllung, z.B. in einem Hüllrohr aus Kunststoff. In den Verankerungsbereichen A am oberen Ende und B am unteren Ende verläuft das Schrägseil jeweils mit einem, die rohrförmige Umhüllung im freien Bereich fortsetzenden Ankerrohr 3 in einem in dem Bauwerk 4 durch ein einbetoniertes Rohr 5 gebildeten Spannkanal und ist jeweils gegen eine Widerlagerplatte 6 bzw. 7 abgestützt. Die Abstützung wird an der Spannseite A (Fig. 1) durch eine Ankerscheibe 8 und eine diese umgebende Ringmutter 9 an der Verankerungsseite B (Fig. 2) nur durch eine Ankerscheibe 10 bewirkt. In den Ankerscheiben 8 und 10 sind die Litzen 1a, 1b jeweils mittels Ringkeilen 11 verankert. Im Inneren der Ankerrohre 3 befinden sich noch Dichtungen 12 und Abstandhalter 13.

Der Einbau-, Spann- und Abschälvorgang der Litzen wird nachstehend anhand der Fig. 1 und 2 näher erläutert, in denen die Litzen 1a und 1b in unterschiedlichen Spannzuständen dargestellt sind. Soll an der Verankerungsseite B (Fig. 2) später nachgespannt werden, dann werden zunächst die Litzen auf dieser Seite so weit abgemantelt, daß nach der Montage vor dem Keil 11 eine freie Litzenlänge 1 verbleibt. Dies ist an der Litze 1a dargestellt. An der Spannseite A (Fig. 1) werden die Litzen so weit abgemantelt, daß eine Spannpresse 14 aufgesetzt werden kann und der PE-Mantel 2a nach dem Einschieben der Litze etwa an der Oberfläche der Ankerscheibe 8 endet. Auch dies ist an der Litze 1a dargestellt. Diese Abmantelungen werden bereits vor der Litzenmontage durchgeführt; die Längen der Abmantelungen sind somit für alle Litzen gleich.

Auf der Spannseite A wird sodann ein Spannstuhl 15 montiert. Der Spannstuhl 15 besteht aus einer im Abstand von der Ankerscheibe 8 parallel zu dieser liegenden Stuhlplatte 16, die durch Stützen 17 gegenüber der Widerlagerplatte 6 und so gegenüber dem Bauwerk 4 abgestützt ist. Die Stuhlplatte 16 ist, ähnlich wie die Ankerscheibe 8, mit Bohrungen 18 versehen, in die zusätzliche Ringkeile 19 eingesetzt werden können.

Nach diesen Vorarbeiten werden die Litzen einzeln eingebaut. Dies kann nach einem der bekannten Montageverfahren erfolgen, z.B. durch Einschießen oder durch Einziehen.

Wie anhand der Litze 1a dargestellt, wird zunächst auf der Verankerungsseite B (Fig. 2) der Keil 11 gesetzt, und zwar so, daß vor dem Keil eine freie Litzenlänge 1 verbleibt. Sodann werden am anderen Ende die Vorbereitungen für das Abschälen des PE-Mantels getroffen. Im dargestellten Ausführungsbeispiel wird auf der Spannseite A (Fig. 1) im Bereich des Spannstuhles 15 auf den abgemantelten Bereich der Litze 1a ein rohrförmiges Schälmesser 20 aufgesetzt und der für die spätere Verankerung der Litze vorgesehene Ringkeil 11 unter Aufweitung auf das rohrförmige Schälmesser 20 aufgeschoben. Dies ist in Fig. 3 in größerem Maßstab dargestellt. Ein derartiges Schälmesser 20 zeigt Fig. 6 in Schrägansicht. Es besteht aus einem Rohrteil 21 mit mindestens einer Schneide 22 am unteren und seitlichen Ansätzen 23 am oberen Ende, mit deren Hilfe es bajonettverschlußartig gegenüber der Stuhlplatte 16 abgestützt werden kann.

Schließlich wird auf den Spannstuhl 15 die Spannpresse 14 zum Spannen der Litze 1a aufgesetzt. Um bei längeren Spannwegen, die mehrere Spannhübe erforderlich machen, die Litze mittels Keilen 19 gegenüber der Stuhlplatte 16 zwischenverankern zu können, wird die Spannpresse 14 zweckmäßig auf dem Spannstuhl 15 mit Hilfe eines kleinen zweiten Spannstuhles 24 abgestützt. Dieser bietet die Möglichkeit, den temporären Keil 19 für ein späteres Ablassen der Litze 1a zurückhalten zu können.

Während des Spannvorganges wird die Litze 1a mit dem PE-Mantel 2a durch das sie umgebende Schälmesser 20 und durch die Bohrung 25 in der Ankerscheibe 8 hindurchgezogen. Durch die am offenen Ende des PE-Mantels 2a angreifende Schneide 22 des Schälmessers 20 wird dabei der PE-Mantel 2a bis an die Ankerscheibe 8 hin aufgeschlitzt und abgeschält. Ein noch erforderlicher Quertrennschnitt zum völligen Entfernen des PE-Mantels 2a kann anschließend durchgeführt werden. Die Litze 1a ist dabei gut zugänglich, da das Litzenbündel im Querschnitt gesehen von unten nach oben lagenweise aufgebaut wird.

Um den PE-Mantel einer Litze möglichst zuverlässig aufzuschlitzen, ist das Schälmesser 20 zweckmäßig so ausgebildet, daß es beim Durchziehen der Litze dem Schlag der Litzendrähte folgend gedreht wird. Das Schälmesser muß zu diesem Zweck allerdings unter Druckbelastung um seine Achse drehbar sein; zumindest muß sein unterer, die Schneide aufweisender Teil gegenüber seinem oberen, die Abstützung bewirkenden Teil, drehbar sein.

Anstelle mit einem Schälmesser 20 kann die Litze 1a beim Spannvorgang auch von Hand abgemantelt werden. Der Keil 11 wird dann auf einem die Litze 1a umgebenden Röhrchen positioniert, das an der Unterseite der Stuhlplatte 16 befestigt ist.

Nach Erreichen der erforderlichen Spannkraft wird der permanente Keil 11 auf der Spannseite A auf der Litze bis zum Ende des PE-Mantels geschoben. Diese Situation zeigt Fig. 5. Um den Keil 11 überhaupt von dem Schälmesser 20 herunter auf die Litze 1a schieben zu können, muß zuvor das Schälmesser 20 von seiner Abstützung gegenüber der Stuhlplatte 16 gelöst und durch die Bohrung 18 zurückgezogen werden. Der temporäre Keil 19 wird in diesem Zustand zurückgehalten und der Druck in der Spannpresse 14 abgelassen, bis der permanente Keil 11 in der Ankerscheibe 8 verankert ist; diesen Zustand zeigt die Litze 1b in Fig. 1.

Durch Ablassen des Druckes in der Spannpresse 14 tritt ein Spannkraftverlust in der Litze ein. Zum Ausgleich dieses Spannkraftverlustes wird auf der Verankerungsseite B im Bereich der abgemantelten Länge 1 nachgespannt; dieser Zustand ist an der Litze 1a in Fig. 2 gezeigt. Aufgrund des zu erwartenden geringen Dehnweges kann dort eine Spannpresse 26 mit kurzer Baulänge verwendet werden. Der Spannweg sollte möglichst genau vorherbestimmt werden, um im Endzustand den Keil 11 möglichst dicht am Ende des PE-Mantels 2b zu haben. Die abgemantelte Länge 1 kann auch gezielt vorbestimmt werden, um für später etwa erforderliche Korrekturen eine Dehnmöglichkeit zu haben. Die endgültige Situation ist an der Litze 1b dargestellt, die sowohl an der Spannseite A (Fig. 1), als auch an der Verankerungsseite B (Fig. 2) den Endzustand einer Litze zeigt.

Anstelle eines Nachspannens der Litze auf der Verankerungsseite B ist es auch möglich, die Litze auf der Spannseite A über die statisch erforderliche Spannkraft hinaus zu überspannen, um den PE-Mantel um mindestens die Länge des Keils abmanteln zu können. Danach wird die Spannkraft wieder abgelassen, um bei der rechnerischen Spannkraft den Keil zu setzen.

## Patentansprüche

1. Verfahren zum Einbauen und Spannen eines freigespannten Zugglieds, insbesondere eines Schrägseils für eine Schrägseilbrücke, aus einem Bündel von PE-ummantelten Litzen aus Stahldrähten, die an den Enden jeweils mittels Keilen in einer gegenüber dem Bauwerk abgestützten Ankerscheibe verankert werden, wobei der PE-Mantel der Litzen im Bereich der Verankerung entfernt wird, **dadurch gekennzeichnet, daß** der PE-Mantel (2a, 2b) jeder einzelnen Litze (1a, 1b) auf die Länge des beim Spannen am Spannende (A) auftretenden Dehnweges im Zuge des Spannvorganges entfernt wird.

2. Verfahren nach Anspruch 1, **dadurch gekennzeichnet, daß** der PE-Mantel (2a, 2b) durch die beim Spannen der Litze (1a, 1b) am Spannende (A) auftretende Längsverschiebung entlang eines zumindest während des Spannvorganges ortsfest angeordneten Schälwerkzeugs (20) abgeschält wird.

3. Verfahren nach Anspruch 1 oder 2, **dadurch gekennzeichnet, daß** jede Litze (1a, 1b) zunächst an einem ersten Ende (B) verankert, sodann am gegenüberliegenden zweiten Ende (A) gespannt wird, wobei der PE-Mantel (2a, 2b) bis zur Oberfläche der Ankerscheibe (8) entfernt wird, und dann unter Ablassen der Spannkraft auch an diesem Ende verankert wird.

4. Verfahren nach Anspruch 3, **dadurch gekennzeichnet, daß** die Litze (1a, 1b) um den bei der Verankerung am zweiten Ende (A) auftretenden Ablaßweg am ersten Ende (B) nachgespannt wird.

5. Verfahren nach Anspruch 3 oder 4, **dadurch gekennzeichnet, daß** der PE-Mantel der Litze am ersten Ende (B) bereits vor deren Einbau über eine solche Länge (1) entfernt wird, daß an diesem Ende ein späteres Nachspannen über die entsprechende Länge möglich ist.

6. Verfahren nach Anspruch 3, **dadurch gekennzeichnet, daß** die Litze (1a, 1b) um den bei der Verankerung am zweiten Ende (A) auftretenden Ablaßweg am ersten Ende (B) überspannt wird.

7. Vorrichtung zum Durchführen des Verfahrens nach den Ansprüchen 1 bis 6, wobei ein Schälwerkzeug mit einer an einem Ende mit mindestens einer Schneide versehenen, die jeweilige Litze über zumindest einen wesentlichen Teil ihres Umfangs umgebenden Hülse zwischen der Ankerscheibe und der Spannpresse ortsfest positionierbar ist, **dadurch gekennzeichnet, dass** die Litze (1a, 1b) beim Spannvorgang durch die Hülse hindurchziehbar ist, wobei durch das Schälwerkzeug (20) der PE-Mantel (2a, 2b) der Litze (1a, 1b) auf die Länge des beim Spannen am Spannende (A) auftretenden Dehnweges im Zuge des Spannvorganges entfernbar ist.

8. Vorrichtung nach Anspruch 7, **dadurch gekennzeichnet, daß** das Schälwerkzeug (20) ein die Litze (1a, 1b) vollständig umgebendes Rohr (21) ist.

9. Vorrichtung nach Anspruch 7 oder 8, **dadurch gekennzeichnet, daß** das Schälwerkzeug (20) an dem der Litze zugewandten Ende eine Schneide (22) aufweist.

10. Vorrichtung nach Anspruch 8, **dadurch gekennzeichnet, daß** zumindest der am PE-Mantel der Litze angreifende Teil des Schälwerkzeugs gegenüber dem übrigen Teil drehbar ausgebildet ist.

11. Vorrichtung nach einem der Ansprüche 7 bis 10 mit einem gegenüber dem Bauwerk (4) abgestützten Spannstuhl (15) mit einer im Abstand von der Ankerscheibe (8) angeordneten Stuhlplatte (16) zur Abstützung der Spannpresse (14) beim Spannvorgang, **dadurch gekennzeichnet, daß** das Schälwerkzeug (20) zwischen der Ankerplatte (8) und der Stuhlplatte (16) angeordnet und gegenüber der Stuhlplatte (16) abgestützt ist.

12. Vorrichtung nach Anspruch 11, **dadurch gekennzeichnet, daß** die Länge des Schälwerkzeugs (20) auf die Höhe des Spannstuhls (15) derart abgestimmt ist, daß die Schneide (21) des Schälwerkzeugs (20) etwa in Höhe der Oberfläche der Ankerplatte (8) liegt.

13. Vorrichtung nach Anspruch 11 oder 12, **dadurch gekennzeichnet, daß** die Stuhlplatte (16) mit Bohrungen (18) als Keilsitz versehen zur Zwischenverankerung der Litzen (1a, 1b) ausgebildet ist.

14. Vorrichtung nach einem der Ansprüche 7 bis 12, **dadurch gekennzeichnet, daß** das Schälwerkzeug (20) durch die Bohrungen (18) in der Stuhlplatte (16) einsetzbar und rückziehbar ist.

15. Vorrichtung nach Anspruch 14, **dadurch gekennzeichnet, daß** das Schälwerkzeug (20) nach Art eines Bajonettverschlusses mit der Stuhlplatte (16) verbindbar bzw. von dieser lösbar ist.

## Claims

1. A method of installing and tensioning a freely tensioned tension member, in particular of a stay cable for a stay cable bridge, comprising a bundle of strands of steel wires sheathed with PE, which are anchored at each end by means of wedges in an anchoring plate which is braced with respect to the structure, wherein the PE sheathing of the strands is removed in the vicinity of the anchoring,
**characterised in that** the PE sheathing (2a,2b) of each individual strand (1a,1b) is removed to the length of the elongation travel occurring during the tensioning at the tensioning end (A) in the course of the tensioning operation.

2. A method according to Claim 1, **characterised in that** the PE sheathing (2a,2b) is pared by the longitudinal displacement occurring during the tensioning of the strand (1a,1b) at the tensioning end (A) along a paring tool (20) which is arranged stationary at least during the tensioning operation.

3. A method according to Claim 1 or 2, **characterised in that** each strand (1a,1b) is initially anchored at a first end (B), is then tensioned at the opposite second end (A), the PE sheathing (2a,2b) being removed up to the surface of the anchoring plate (8), and then as the tensioning force is relieved is then anchored also at this end.

4. A method according to Claim 3, **characterised in that** the strand (1a,1b) is retensioned at the first end (B) by the relieving travel occurring during the anchoring at the second end (A).

5. A method according to Claim 3 or 4, **characterised in that** the PE sheathing of the strand at the first end (B) is removed already prior to its installation over a length (1) such that at this end subsequent retensioning is possible over the corresponding length.

6. A method according to Claim 3, **characterised in that** the strand (1a, 1b) is overtensioned at the first end (B) by the relieving travel occurring during the anchoring at the second end (A).

7. An apparatus for carrying out the method according to Claims 1 to 6, wherein a paring tool, which has a sleeve surrounding the respective strand over at least a substantial part of its circumference and which is provided at one end with a least one blade, can be positioned stationary between the anchoring plate and the tensioning jack, **characterised in that** the strand (1a,1b) can be drawn through the sleeve during the tensioning operation, wherein the PE sheathing (2a,2b) of the strand (1a,1b) can be removed by the paring tool (20) to the length of the elongation travel occurring during the tensioning at the tensioning end (A) in the course of the tensioning operation.

8. A according to Claim 7, **characterised in that** the paring tool (20) is a tube (21) completely surrounding the strand (1a,1b).

9. An apparatus according to Claim 7 or 8, **characterised in that** the paring tool (20) has a blade (22) at the end facing the strand.

10. An apparatus according to Claim 8, **characterised in that** at least the part of the paring tool engaging the PE sheathing of the strand is designed to be rotatable relative to the remaining part.

11. An apparatus according to any one of Claims 7 to 10, with a tensioning chair (15) braced relative to the structure (4) with a chair plate (16) arranged at a distance from the anchoring plate (8) and serving to support the tensioning jack (14) during the tensioning operation, **characterised in that** the paring tool (20) is disposed between the anchoring plate (8) and the chair plate (16) and is braced relative to the chair plate (16).

12. An apparatus according to Claim 11, **characterised in that** the length of the paring tool (20) is so adjusted to the height of the tensioning chair (15) that the blade (21) of the paring tool (20) lies approximately at the level of the surface of the anchoring plate (8).

13. An apparatus according to Claim 11 or 12, **characterised in that** the chair plate (16) is formed with bores (18) as a key seat provided for intermediate anchoring of the strands (1a,1b).

14. An apparatus according to any.one of Claims 7 to 12, **characterised in that** the paring tool (20) can be inserted and withdrawn through the bores (18) in the chair plate (16).

15. An apparatus according to Claim 14, **characterised in that** the paring tool (20) can be connected to and/or released from the chair plate (16) in the manner of a bayonet fixing.

## Revendications

1. Procédé de pose et de mise en tension d'un membre de précontrainte libre, en particulier d'un hauban pour un pont à haubans, constitué d'un faisceau de torons enveloppés de polyéthylène et formés à partir de fils d'acier, qui sont ancrés à leurs les extrémités respectives au moyen de clavettes dans un disque d'ancrage fixé par rapport à l'édifice, l'enveloppe de polyéthylène des torons étant enlevée dans la zone de l'ancrage, **caractérisé en ce que** l'enveloppe de polyéthylène (2a, 2b) de chaque toron (1a, 1b) individuel est enlevée sur la longueur de la course d'extension apparaissant lors du serrage sur l'extrémité de serrage (A) dans le cadre du processus de mise en tension.

2. Procédé selon la revendication 1, **caractérisé en ce que** l'enveloppe de polyéthylène (2a, 2b) est décortiquée par le coulissement longitudinal apparaissant lors de la tension du toron (1a, 1b) sur l'extrémité de serrage (A) le long d'un outil de décorticage (20) disposé de façon fixe au moins pendant l'opération de mise en tension.

3. Procédé selon la revendication 1 ou 2, **caractérisé en ce que** chaque toron (1a, 1b) est ancré d'abord sur une première extrémité (B), puis tendu sur la seconde extrémité (A) opposée, l'enveloppe de polyéthylène (2a, 2b) étant enlevée jusqu'à la surface du disque d'ancrage (8), et ensuite étant ancré également sur cette extrémité en relâchant la force de serrage.

4. Procédé selon la revendication 3, **caractérisé en ce que** le toron (1a, 1b) est resserré sur la première extrémité (B) de la course de relâchement qui apparaît lors de l'ancrage sur la seconde extrémité (A).

5. Procédé selon la revendication 3 ou 4, **caractérisé en ce que** l'enveloppe de polyéthylène du toron est enlevée sur la première extrémité (B) déjà avant son montage sur une longueur (1) telle qu'un resserrage ultérieur sur cette extrémité est possible sur la longueur correspondante.

6. Procédé selon la revendication 3, **caractérisé en ce que** le toron (1a, 1b) est surtendu sur la première extrémité (B) de la course de relâchement qui apparaît lors de l'ancrage sur la seconde extrémité (A).

7. Dispositif pour appliquer le procédé selon les revendications 1 à 6, dans lequel un outil de décorticage peut être positionné de façon fixe avec une douille pourvue sur une extrémité d'au moins une lame, et entourant le toron respectif sur au moins une partie importante de son pourtour entre le disque d'ancrage et la presse de serrage, **caractérisé en ce que** le toron (1a, 1b) peut être passé à travers la douille lors de l'opération de mise en tension, l'enveloppe en polyéthylène (2a, 2b) du toron (1a, 1b) pouvant être enlevée par l'outil de décorticage (20) sur la longueur de la course d'extension apparaissant lors du serrage sur l'extrémité de serrage (A) au cours de l'opération de mise en tension.

8. Dispositif selon la revendication 7, **caractérisé en ce que** l'outil de décorticage (20) est un tuyau (21) entourant complètement le toron (1a, 1b).

9. Dispositif selon la revendication 7 ou 8, **caractérisé en ce que** l'outil de décorticage (20) présente une lame (22) sur l'extrémité tournée vers le toron.

10. Dispositif selon la revendication 8, **caractérisé en ce que** au moins la partie de l'outil de décorticage s'appliquant sur l'enveloppe de polyéthylène du toron, est conçue de façon à pouvoir pivoter par rapport à la partie restante.

11. Dispositif selon l'une quelconque des revendications 7 à 10 avec un support de serrage (15) fixé par rapport à l'édifice (4) avec une plaque de suport (16) disposée à distance du disque d'ancrage (8) pour le soutien de la presse de serrage (14) lors de l'opération de serrage, **caractérisé en ce que** l'outil de décorticage (20) est disposé entre la plaque d'ancrage (8) et la plaque de support (16) et est fixé par rapport à la plaque de support (16).

12. Dispositif selon la revendication 11, **caractérisé en ce que** la longueur de l'outil de décorticage (20) est adaptée à la hauteur du support de serrage (15) de telle sorte que la lame (21) de l'outil de décorticage (20) se situe à peu près au niveau de la surface de la plaque d'ancrage (8).

13. Dispositif selon la revendication 11 ou 12, **caractérisé en ce que** la plaque de support (16) est conçue avec des perçages (18) en sièges de clavettes fournies pour l'ancrage intermédiaire des torons (1a, 1b).

14. Dispositif selon l'une quelconque des revendications 7 à 12, **caractérisé en ce que** l'outil de décorticage (20) peut être inséré et retiré à travers les perçages (18) dans la plaque de support (16).

15. Dispositif selon la revendication 14, **caractérisé en ce que** l'outil de décorticage (20) peut être relié avec la plaque de support (16), ou enlevé de celle-ci, à la façon d'une fermeture à baïonnette.
